# EUROPÄISCHE PATENTSCHRIFT

(11) **EP 0 118 600 B1**
(45) Veröffentlichungstag und Bekanntmachung des Hinweises auf die Patenterteilung: **28.05.1986**
(21) Anmeldenummer: 83111274.3
(22) Anmeldetag: 11.11.1983
(51) Int. Cl.: D01G 21/00, D01G 27/00

(54) **Transportanlage für die Spinnereivorbereitung**
Conveying apparatus for spinning preliminaries
Dispositif de transport pour la préparation à la filature

(30) Priorität: 02.03.1983 CH 1139/83
(43) Veröffentlichungstag der Anmeldung: 19.09.1984
(73) Patentinhaber: MASCHINENFABRIK RIETER AG, CH-8406 Winterthur (CH)
(72) Erfinder: Hera, Georg, CH-8305 Dietlikon (CH)

## Beschreibung

Die vorliegende Erfindung bezieht sich auf eine Transportanlage für die Spinnereivorbereitung, zum Transportieren von Wattewickeln von einer ersten zu einer zweiten Maschine mittels Trägern, welche längs sich über Kopfhöhe befindlichen Transportschienen bewegbar sind, wobei sich die von den Transportschienen getragenen Wattewickel in grösserer Höhe über dem Boden befinden als die auf Wickelübergabestellen der Maschinen abgestellten Wickel, und an jeder Wickelübergabestelle eine in vertikaler Richtung bewegbare Tragschiene für die Träger vorgesehen ist.

Durch die deutsche Auslegeschrift Nr. 1 288 490 ist eine Anlage bekannt, bei welcher Wickelträger längs eines endlosen Transportweges in vorgegebenen Abständen voneinander wandern. Die den Wickelträgern zu übergebenden Wickel werden angehoben und von den kontinuierlich bewegten Wickelträgern ergriffen. Die Wickel können nur einzeln übergeben und in gleichen Abständen voneinander transportiert werden. Diese Anlage erlaubt ein gleichzeitiges Beibringen einer Gruppe von Wickeln nicht. Ein Rückführen leerer Hülsen durch die Förderanlage ist ebenfalls nicht möglich. Vielmehr müssen die leeren Hülsen über ein spezielles Transportsystem rückgeführt werden.

Das deutsche Gebrauchsmuster Nr. 74 24 750 betrifft eine Vorrichtung mit ebenfalls einem endlosen Transportband zum automatischen Transportieren von Wickeln. Bei diesem bewegen sich Wickelträger längs des Transportbandes. Auch bei dieser Vorrichtung können nicht gleichzeitig eine Mehrzahl von Wickeln herbeigeführt, bzw. eine Mehrzahl von Hülsen gleichzeitig weggeführt werden.

Die japanische Patentschrift Sho 47-46 852 zeigt eine Anlage, bei welcher einer Transportschiene mittels einer Tragschiene eine Mehrzahl von Wickelträgern gleichzeitig zugeführt werden. Diese Transportschiene bildet keine in sich geschlossene Umlaufbahn, so dass die Wickelträger auf demselben Weg, auf dem sie an eine Maschine herangeführt wurden, wieder zurückbewegt werden müsssen. Dadurch ist man weniger frei im Transportieren der Träger. Ausserdem weisen die Träger keine dem Zurückführen von leeren Hülsen dienende Mittel auf. Das heisst, es sind auch bei dieser Transporteinrichtung eigens diesem Zweck dienende, gesonderte Mittel vorauszusehen.

Die im vorhergehenden beschriebenen Nachteile sollen gemäss der Erfindung vermieden werden. Diese ist dadurch gekennzeichnet, dass die Transportschienen und die auf deren Höhe gebrachten Tragschienen Teile einer in sich geschlossenen, endlosen Umlaufbahn bilden und jeder der Träger einen Halter für die Warrzwickel und einen Halter für die leeren Hülsen aufweist. Die Erfindung erlaubt somit einen Transport sowohl der Wattewickel als auch der leeren Hülsen längs einer geordneten und einfachen Umlaufbahn.

Im folgenden sei die Erfindung anhand von Ausführungsbeispielen und der Figuren der Zeichnung näher erläutert. In der letzteren ist
Figur 1 eine schematische Darstellung einer zwischen einer Wattemaschine und einer Kehrstrecke angeordneten Transportanlage, von oben gesehen,
Figur 2 eine schematische Seitenansicht gemäss der Linie 11 der Figur 1 und
Figur 3 eine schematische Darstellung einer sich zwischen einer Kehrstrecke und Kämmaschinen befindlichen Transportanlage, von oben gesehen.

In den Figuren sind gleiche Teil mit den gleichen Bezugszeichen versehen.

Gemäss Figuren 1 und 2 ist eine Wattemaschine 11 vorhanden, welcher aus den Kannen 12 nicht gezeichnete Faserbänder zugeführt werden. In der Wattemaschine 11 werden die Faserbänder zu einer Watte zusammengefasst und aus der letzteren werden Wattewickel 13 gebildet. Der Wattewickel 13a befindet sich an einer Wickelübergabestelle 43 an der Wattemaschine 11. Transportschienen 14 sind Teile einer in sich geschlossenen, endlosen Umlaufbahn für Träger 15, welche längs der Umlaufbahn bewegbar sind. Die Träger 15 dienen zum Tragen und Transportieren von Wattewickeln 13 und von leeren Hülsen 26, Sie bewegen sich beim Transport in der durch den Pfeil 23 gegebenen Richtung.

Eine Tragschiene 16 und Tragschienen 17, 18, welche in vertikaler Richtung bewegbar sind, sind ebenfalls Teile der Umlaufbahn. Diese setzt sich in dieser Ausführungsform aus den Transportschienen 14 und den Tragschienen 16, 17, 18 zusammen. Die Tragschiene 16 ist zwischen ihrer Position, welche sie zum Fassen eines sich an der Wickelübergabestelle 43 befindlichen Wickels 13a einnimmt und der Höhe der Transportschienen 14 auf- und ab bewegbar. In Figur 2 befindet sich der Wickel 13a auf der Wickelübergabestelle 43 in seiner vom Träger 15 gefassten Stellung und die Tragschiene 16 auf ihrer zum Fassen des Wickels 13a vorgesehenen Höhe oder Stellung. Auch die Tragschiene 18 befindet sich gemäss Figur 2 in ihrer aus der Höhe der Transportschienen 14 abgesenkten Lage, in welcher die drei von der Schiene 18 abgesenkten Wattewickel 13 auf die Wickelübergabestelle der Kehrstrecke 24 aufgesetzt sind. Die vertikalen Bewegungen der Tragschienen 16, 17 und 18 werden durch die in Figur 1 schematisch gezeichneten Hebeeinrichtungen 19. 20 und 21 erzeugt. Von den Tragschienen 17, 18 ist jede zur Aufnahme von je drei Wattewickeln 13 vorgesehen. Die Wattewickel 13 werden jeweils in Gruppen von drei Wickeln von den Tragschienen 17, 18 auf entsprechende Wickelübergabestellen abgesetzt.

Die Wattewickel 13 sind auf je eine Hülse 26a aufgewickelt. Jeder Träger 15 umfasst einen Halter 25 für einen Wattewickel 13. Der Halter 25 besteht im gezeigten Beispiel aus einer Klammer mit gegeneinander bewegbaren Backen, welche zum Erfassen eines Wattewickels 13 auf den beiden Stirnseiten der bewickelten Hülse 26a in diese eingetaucht werden. Der Träger 15 umfasst überdies einen Halter 28 für die leeren Hülsen 26. Dieser besteht gemäss vorliegendem Beispiel aus einem Stab, welcher sich von seiner Befestigungsstelle weg erstreckt und an welchem sich ein abgewinkeltes Stabstück 29 anschliesst, welches sich in bezug auf die Transportrichtung des Trägers 15 nach hinten erstreckt und dessen hinteres Ende ein freies Ende bildet. Auf die Stabstücke 29 werden die zu transportierenden, leeren Hülsen 26 aufgelegt bzw. aufgeschoben. Ein mit der Anlage fester Anschlag 30 dient zum Abstreifen der Hülsern 26 vom Stabstück 29. Jeder der Träger 15 ist von Rollen 27 getragen und mittels diesen längs den Transportschienen 14 und den Tragschienen 16, 17, 18 beförderbar. Die Transportschienen 14 sind an einem Gestell 31 befestigt. Sie befinden sich über Kopfhöhe. Der besseren Uebersichtlichkeit halber sind in Figur 1 die Träger 15 mit den Haltern 25 und 28 nicht gezeichnet. Andernteils sind aus demselben Grund in Figur 2 die Hebeerinrichtungen 19 und 21 nicht gezeichnet.

Im Betrieb der Transportanlage wird bei jedem Vorwärtsbewegen der Träger 15 um einen Schritt, ein Wattewickel 13 an der Wickelübergabestelle 43 der Wattemaschine 11 in die Umlaufbahn eingebracht. Zu diesem Zweck wird die Tragschiene 16 samt dem sich auf ihr befindlichen Träger 15 mittels der Hebeeinrichtung 19 abgesenkt, der sich an der Wickelübergabestelle 43 befindliche Wattewickel 13a mittels des Halters 25 des Trägers 15 erfasst und die Tragschiene 16 mittels der Hebeeinrichtung 19 wieder auf die Höhe gehoben, in welcher die Tragschiene 16 mit der Transportschiene 14 fluchtet.

Bei angehobener Tragschiene 16 wird der sich auf dieser befindliche Träger 15 mit dem von ihm getragenen Wattewickel auf die Transportschiene 14 und in Richtung des Pfeiles 23 durch nicht gezeigte Mittel schrittweise weiterbewegt.

An der Kehrstrecke 24 wird mittels der Hebeeinrichtungen 20 und 21 jeweils je eine Gruppe von drei Wattewickeln 13 gleichzeitig abgesenkt. Dabei erfolgt das Absenken dieser Gruppen wechselweise. Falls drei Wattewickel 13 an der zur Tragschiene 17 gehörenden Wickelübergabestelle benötigt werden, werden drei Wickel 13 auf die Tragschiene 17 gebracht. Darauf wird diese abgesenkt und werden anschliessend drei in der Kehrstrecke 24 von aufgebrauchten Wickeln 13 frei gewordene Hülsen 26 auf die Hülsenhalter 28 bzw. Stabstücke 29 der sich auf der Tragschiene 17 befindlichen drei Träger 15 aufgesteckt. Anschliessend werden die Wattewickel 13 auf die Wickelübergabestelle abgesetzt und freigegeben. Schliesslich wird die Tragschiene 17 wieder angehoben, so dass sie wieder mit der Transportschiene 14 und der Tragschiene 18 fluchtet. Damit ist die Umlaufbahn wieder geschlossen. Wenn die sich auf der Tragschiene 18 befindlichen drei Wickel 13 benötigt werden, so erfolgt dies in einem Vorgang, welcher dem soeben anhand der Tragschiene 17 Beschriebenen entspricht. Die Notwendigkeit eines Beschreibens desselben erscheint sich deshalb zu erübrigen.

Nachdem die sechs sich an den Wickelübergabestellen der Kehrstrecke 24 befindlichen Wattewickel 13 übergeben, sechs leere Hülsen 26 aufgesteckt und die Tragschienen 17, 18 wieder angehoben worden sind, werden die Träger 15 um sechs Schritte weiterbewegt und sechs neue Wattewickel 13 zur Kehrstrecke 24 gebracht.

Die zur Wattemaschine 11 gelangenden, auf die Halter 28 bzw. Stabstücke 29 aufgesteckten Hülsen 26 stossen gegen einem Anschlag 30. Dadurch werden sie vom Stabstück 29 weggeschoben. Sie gelangen in einen Behälter 22 und sind damit zur Wiederverwendung für neue Wattewickel 13 bereit.

Es ist ersichtlich, dass als Folge der durch die Transportschienen 14 und die Tragschienen 16, 17 und 18 gebildeten, in sich geschlossenen Umlaufbahn ein einfacher und damit störungsfreier Transport von Wattewickeln 13 und Hülsen 26 erhalten wird. Dieser kann in beliebigem Masse und je nach Wunsch manuell betrieben oder in mehr oder weniger hohem Mass automatisiert sein.

Die Tragschiene 16 ist zum Heben einzelner Wattewickel 13 vorgesehen. In einer nicht gezeigten, abgeänderten Ausführungsform ist eine zum gleichzeitigen Heben einer Mehrzahl, z. B. dreier Wattewickel dienende Tragschiene vorgesehen. In einer weiteren, abgeänderten Ausführungsform kann der Hülsenhalter anstelle der gezeigten, stabförmigen Ausführung eine Mulde umfassen, in welche die leeren Hülsen 26 eingelegt werden. Auch in diesem Fall können bei zur Bewegungsrichtung der Träger parallel liegender Mulde die Hülsen 26 durch einen Anschlag 30 aus der Mulde weggeschoben werden.

Die Wattemaschine 11 liefert die Faserwatte in Form eines endlosen Stranges. Wenn ein Wattewickel voll ist, so muss daher der Strang getrennt werden. In einer speziell vorteilhaften Ausführungsform sind die Träger 15 mit einer Halteleiste 32 versehen, welche gegen den Wattewickel 13 (bzw. 13a) hin vorgespannt ist. Die Halteleiste 32 ist senkrecht zur Zeichenebene der Figur 2 angeordnet. Sie ist an jedem ihrer Enden von einem Arm 33 getragen. Die Arme 33 sind um eine in Figur 2 zur Zeichenebene senkrecht stehende Achse 34 schwenkbar. Die Vorspannung der Halteleiste 32 kann beispielsweise durch um die Achse 34 gewundene, nicht gezeigte Spiralfedern erzeugt werden.

Durch das für den Transport des Wattewickels 13 notwendige Trennen des Wattestranges entsteht ein äusseres freies Wattenende 35. Die an den Wattewickel 13 bzw. 13a anliegende Halteleiste 32 hält dieses Watteende 35, so dass der Wattewickel 13 ohne einen lose herunterhängenden Teil auf mühelose Weise transportiert werden kann.

Beim Erfassen der Wattewickel 13a an der Wattemaschine 11 befindet sich die Bedienungsperson in der Darstellung der Figur 2 links vom Wickel 13a und kann das Wattenende 35 unter Wegschwenken der Leiste 32 um die Achse 34 mühelos zwischen der Leiste 32 und dem Wikkel 13a durchziehen. Wenn die Wickel 13 an der Kehrstrecke 24 eingetroffen sind, so befinden sich die Wattenenden 35 gemäss Figur 2 auf der linken Seite der Wattewickel13. Dies ist die Seite, auf der sich das Bedienungspersonal befindet. Damit ist das Wattenende 35 an dieser Maschine besonders leicht zugänglich und kann auf einfache Weise in die Kehrstrecke 24 zur weiteren Verarbeitung eingeführt werden. Der Wattewickel 13 kommt zudem in der Weise zu liegen, dass die Watte im richtigen Drehsinn von ihm abgezogen wird. Es ist ersichtlich, dass die Ausbildung der Transportlage somit in einer Weise ausgeführt ist, dass das Wattenende 35 und die Halteleiste 32 sich an beiden Maschinen 11 und 24 auf der Seite befinden, auf welcher das Wattenende einer Handhabung unterworfen ist. Die an beiden Wickelübergabestellen vorteilhafte Positionierung der Wickel 13 ist durch den Richtungswechsel der Transportschiene 14 um 180°, d. h. durch die Ausbildung der Transportanlage, bedingt.

In Figur 3 ist ein weiteres Ausführungsbeispiel einer erfindungsgemässen Anlage gezeigt. Dieses betrifft den Transport von Wattewickeln 36 von einer Kehrstrecke 24 zu Kämmaschinen 37. Es sind wiederum Transportschienen 38a, 38b, allgemein mit 38 bezeichnet, für den Transport der Wattewickel 36 und der leeren Hülsen vorhanden. Ausserdem ist an der Kehrstrecke 24 eine senkrecht auf- und abwärts bewegbare Tragschiene 41 und sind an den Kämmaschinen 37 senkrecht auf- und abwärts bewegbare Tragschienen 42 vorgesehen. Die Transportschienen 38 weisen keine, eine Richtungsänderung der Umlaufbahn bewirkenden, gebogenen Teile auf. Statt dessen sind allgemein mit 39 bezeichnete Schienenstücke 39a, 39b, 39c. 39d vorgesehen, von denen jedes um seine senkrechte Achse 40 schwenkbar ist. Mittels der Schienenstücke 39 ist wiederum eine in sich geschlossene, endlose Umlaufbahn vorhanden.

Zum Transport der Wattewickel 36 werden diese in Gruppen von je drei Wickeln 36 mittels der Tragschiene 41 angehoben. Als Wickelübergabestelle kann ein Tisch 44 vorgesehen sein. Die drei von der Schiene 41 angehobenen Wattewickel 36 werden über die Transportschiene 38a auf das Schienenstück 39a aufgebracht, während dieses in der gezeichneten Lage mit seinem einen Ende an die von der Kehrstrecke 24 heranführende Transportschiene 38a anliegt. Daraufhin wird das Schienenstück 39a um 90° gedreht, so dass es mit dem Schienenstück 39b fluchtet. Nun werden die drei Wattewickel 36 auf das Schienenstück 39b bewegt. Falls diese Wickel 36 für die in Figur 3 unterste Kämmaschine 37 vorgesehen sind, werden sie zu deren Wickelübergabestelle gefahren und auf diese abgesetzt.

Falls diese Gruppe von Wickeln 36 aber beispielsweise für die zweitunterste Kämmaschine 37 vorgesehen ist, wird das Schienenstück 39b um 90° gedreht und werden die Wickel 36 über die Transportschiene 38b auf das Schienenstück 39c gebracht. Vom letzteren. werden sie der zweituntersten Kämmaschine 42 zugeführt und auf deren Wickelübergabestelle abgesetzt.

Bezüglich der anhand der Figuren 1 und 2 gemachten, das Wattenende 35 betreffenden Ausführungen sei festgestellt, dass auch in der Ausführungsform gemäss Figur 3 Träger 15 von der in Figur 2 gezeigten Art verwendet werden. Auch diese Träger 15 sind mit einer Halteleiste 32 versehen, welche beim Transport eines Wattewickels 36 an dessen äusserem Ende 35 anliegt. Es ist ersichtlich, dass in der Ausführungsform gemäss Figur 3 durch Drehen der Schienenstücke 39 um ihre Achse 40 in der einen oder in der entgegengesetzten Richtung die Wattenenden 35 stets auf die gewünschte Seite, d. h. auf die Seite, auf welcher sie einer Handhabung unterworfen sind, gebracht werden können. In diesem Beispiel wird dieses Resultat somit durch geeignete Wahl der Schwenkbereiche der Schienenstücke, d. h. ebenfalls durch eine geeignete Ausbildung der Transportanlage, erhalten.

Das Rückführen der leeren Hülsen erfolgt über die auf der linken Seite der Figur 3 gezeigten Transportschienen 38 und Schienenstücke 39.

Im Ausführungsbeispiel der Figur 3 werden die Wattewickel 36 den Kämmaschinen 37 in Gruppen von je drei Wickeln 41 zugeführt. Es versteht sich von selbst, dass statt dessen die in der Praxis gebraüchlichen Vierergruppen, oder auch andere Gruppengrössen vorgesehen sein können. In diesem Fall werden die Schienenstücke 39, die Tragschiene 41, der Tisch 44 und die Tragschienen 42 vorteilhafterweise zur Aufnahme von je vier Trägern, bzw. eine entsprechende Anzahl solcher Träger, vorgesehen.

## Patentansprüche

1. Transportanlage für die Spinnereivorbereitung, zum Transportieren von Wattewickeln von einer ersten zu einer zweiten Maschine mittels Trägern, welche längs sich über Kopfhöhe befindlichen Transportschienen bewegbar sind, wobei sich die von den Transportschienen getragenen Wattewickel in grösserer Höhe über dem Boden befinden als die auf Wickelübergabestellen der Maschinen abgestellten Wickel, und an jeder Wickelübergabestelle eine in vertikaler Richtung bewegbare Tragschiene für die Träger vorgesehen ist, welche zwischen ihrer zum . Fassen der Wattewickel an einer Wickelübergabestelle vorgesehenen Position und der Höhe der Transportschienen auf- und abwärts bewegbar ist, dadurch gekennzeichnet, dass die Transportschienen (14, 38) und die auf deren Höhe gebrachten Tragschienen (16, 17, 18, 41, 42) Teile einer in sich geschlossenen, endlosen Umlaufbahn bilden und jeder der Träger (15) einen Halter (25) für die Wattewickel (13, 36) und einen Halter (28) für die leeren Hülsen (26) aufweist.

2. Transportanlage nach Patentanspruch 1, dadurch gekennzeichnet, dass jeder Halter (25) für die Wattewickel (13, 36) eine Klammer mit gegeneinander bewegbaren Backen aufweist, welche in der Transportposition auf den beiden Stirnseiten einer Hülse (26) in diese eingetaucht sind.

3. Transportanlage nach Patentanspruch 1, dadurch gekennzeichnet, dass die erste Maschine eine Wattemaschine (11) ist, an deren Wickelübergabestelle (43) eine zum Heben einzelner oder mehrerer Wattewickel (13) dienende Tragschiene (16) vorgesehen ist.

4. Transportanlage nach Patentanspruch 1, dadurch gekennzeichnet, dass die zweite Maschine eine Kehrstrecke (24) ist, an deren Wickelübergabestelle zum gleichzeitigen Absenken einer Mehrzahl von Wattewickeln (13) dienende Tragschienen (17, 18) vorgesehen sind.

5. Transportanlage nach Patentanspruch 1, dadurch gekennzeichnet, dass die erste Maschine eine Kehrstrecke (24) und die zweite Maschine eine Kämmaschine (37) ist und an den Wickelübergabestellen (44) dieser Maschinen mindestens je eine zum Heben bzw. Absenken einer Mehrzahl von Wattewickeln (36) dienende Tragschiene (41, 42) vorgesehen ist.

6. Transportanlage nach Patentanspruch 1, dadurch gekennzeichnet, dass an mindestens einem Ort einer Richtungsänderung der Umlaufbahn ein um eine senkrechte Achse (40) drehbar gelagertes Schienenstück (39), auf welchem für mindestens ein Träger Platz vorhanden ist, zwischen zwei Enden einer Unterbrechung der Umlaufbahn eingefügt ist, wobei das Schienenstück (39) einen Teil der Umlaufbahn bilder und in einer Drehlage sich an das eine Ende der Unterbrechung und in einer zweiten Drehlage sich an das andere Ende der Unterbrechung anschliesst.

7. Transportanlage nach Patentanspruch 1, dadurch gekennzeichnet, dass der Halter (28) für die leeren Hülsen (26) ein Stabstück (29) umfasst, welches sich in bezug auf die Transportrichtung der Träger (15) nach hinten erstreckt und dessen hinteres Ende ein freies Ende bildet.

8. Transportanlage nach Patentanspruch 1, dadurch gekennzeichnet, dass jeder der Träger (15) zusätzlich eine Halteleiste (32) aufweist, welche parallel zur Hülsenachse des von ihm getragenen Wattewickels (13, 36) angeordnet ist, gegen den Wattewickel (13, 36) hin und von diesem weg verschwenkbar ist und während des Transportes eines Wattewickels (13, 36) am äusseren Ende der aufgewickelten Watte an dieser anliegt.

9. Transportanlage nach Patentanspruch 8, dadurch gekennzeichnet, dass die Halteleiste (32) gegen den Wattewickel (13, 36) hin vorgespannt ist.

10. Transportanlage nach Patentanspruch 8, dadurch gekennzeichnet, dass deren Ausbildung in der Weise ausgeführt ist, dass sich an den Maschinen (11, 24, 37) die Halteleisten (32) an den zu transportierenden Wattewickeln (13, 36) jeweils auf der Seite befinden, auf welcher das äussere Ende (35) der aufgewickelten Watte einer Handhabung unterworfen ist.

## Claims

1. Transport apparatus for preparatory operations in a spinning mill for transporting laps from a first to a second machine by means of carriers which are movable along overhead transport rails, the laps supported by the transport rails being located at a greater height above the ground than laps deposited at lap transfer positions of the machines and a vertically movable carrier rail for the carriers being provided at each lap transfer position, the rail being movable up and down between its position for grasping laps at a lap transfer position and the height of the transport rails, characterised in that the transport rails (14, 38) and the carrier rails (16, 17, 18, 41. 42) located at the height of the transport rails form parts of a closed, endless circulation path, and each of the carriers (15) has a holder (25) for the laps (13, 36) and a holder (28) for the empty lap tubes (26).

2. Transport apparatus according to claim 1 characterised in that each holder (25) for the laps (13, 36) has a clamp with elements movable towards each other, which penetrate into a lap tube (26) when in the transport position on the two end faces of the tube.

3. Transport apparatus according to claim 1 characterised in that the first machine is a sliver lap machine (11) having at its lap transfer position (43) a carrier rail (16) for lifting one or a plurality of laps (13).

4. Transport apparatus according to claim 1 characterised in that the second machine is a ribbon lap machine (24) having at its lap transfer position carrier rails (17, 18) for simultaneous lowering of a plurality of laps (13).

5. Transport apparatus according to claim 1 characterised in that the first machine is a ribbon lap machine (24) and the second machine is a comber (37), and each of those machines has at its lap transfer position (44) at least one carrier rail (41, 42) for raising and lowering a plurality of laps (36).

6. Transport apparatus according to claim 1 characterised in that at least at one location of a change of direction of the circulation path there is a rail portion (39) supported for rotation about a vertical axis (40), having space thereon for at least one carrier and disposed between two ends of an interruption in the circulation path, the rail portion (39) forming part of the circulation path and adjoining in one rotational disposition on one end of the interruption and in a second rotational disposition- on the other end of the interruption.

7. Transport apparatus according to claim 1 characterised in that the holder (28) comprises a rod element (29) for the empty tubes (26), the rod element extending rearwards relative to the direction of transport of the carriers (15) and presenting a free end at the rear end thereof.

8. Transport apparatus according to claim 1 characterised in that each carrier (15) also has a retainer bar (32) arranged parallel to the tube axis of the lap (13. 36) supported thereby and pivotable towards and away from the lap (13, 36) the bar engaging the outer end of the web wound into a lap (13, 36) during transport thereof.

9. Transport apparatus according to claim 8 characterised in that the retainer bar (32) is biased towards the lap (13, 36).

10. Transport apparatus according to claim 8 characterised in that the apparatus is so arranged that at the machines (11, 24. 37) the retainer bars (32) at the laps (13, 36) to be transported are each located on the side on which the outer end (35) of the wound web is subjected to manipulation.

## Revendications

1. Dispositif de transport pour la préparation à la filature, pour transporter des rouleaux de nappe d'une première à une deuxième machine, à l'aide de porteurs qui sont mobiles le long de rails transporteurs se trouvant au-dessus du niveau de la tête, dans lequel les rouleaux de nappe, portés par les rails transporteurs, se trouvent à une plus grande hauteur au-dessus du sol que les rouleaux déposés à des postes de transfert de rouleaux des machines, et dans lequel un rail porteur, mobile dans le sens vertical, est prévu à chaque poste de transfert de rouleaux pour les porteurs, mobile en monte et baisse entre sa position prévue pour saisir les rouleaux de nappe à un poste de transfert de rouleaux et la hauteur des rails transporteurs (14. 38) ainsi que les rails porteurs (16, 17, 18, 41, 42), qui ont été amenés à la hauteur des premiers, forment des parties d'un chemin de circulation sans fin, fermé en soit, et que chacun des porteurs (15) possède un support (25) pour les rouleaux de nappe (13, 36) et un support (28) pour les fuseaux vides (26).

2. Dispositif de transport selon revendication 1, caractérisé par le fait que chaque support (25) possède une pince avec des joues pouvant se mouvoir l'une contre l'autre qui sont plongées dans les deux faces frontales d'un fuseau (26), dans la position de transport des rouleaux de nappe (13, 36).

3. Dispositif de transport selon revendication 1. caractérisé par le fait que la première machine est une réunisseuse de rubans (11) dans laquelle un rail porteur (16) est prévu au poste de transfert de rouleaux (43) pour soulever un ou plusieurs rouleux de nappe (13).

4. Dispositif de transport selon revendication 1, caractérisé par le fait que la deuxième machine est un banc d'étirage à surfaces gauches (24) dans lequel des rails porteurs (17, 18) sont prévus au poste de transfert de rouleaux pour abaisser simultanément une pluralité de rouleaux de nappe (13).

5. Dispositif de transport selon revendication 1, caractérisé par le fait que la première machine est un banc d'étirage à surfaces gauches (24) et la deuxième machine est une peigneuse (37), et que, au moins, un rail porteur (41, 42) est prévu à chaque poste de transfert de rouleaux (44) de ces machines pour soulever respectivement abaisser une pluralité de rouleaux de nappe (36).

6. Dispositif de transport selon revendication 1, caractérisé par le fait qu'une partie de rail (39), pivotable autour d'un axe vertical (40) et ayant au moins la place pour un porteur, est insérée entre deux extrémités d'une interruption du chemin de circulation, au moins à un endroit d'un changement de direction du chemin de circulation, où la partie de rail (39), formant une partie du chemin de circulation, se raccorde à l'une des extrémités de l'interruption, dans une position de rotation, et à l'autre des extrémités de l'interruption, dans la deuxième position de rotation.

7. Dispositif de transport selon revendication 1, caractérisé par le fait que le support (28) pour les fuseaux vides (26) comprend une partie de barre (29) qui, par rapport au sens de transport des porteurs (15), s'étend vers l'arrière, et dont l'extrémité arrière forme une extrémité libre.

8. Dispositif de transport selon revendication 1, caractérisé par le fait que chacun des porteurs (15) possède en plus une tige de maintien (32), disposée parallèlement à l'axe de fuseau du rouleau de nappe (13, 36) porté par celui-ci, tige qui est pivotable soit contre le rouleau de nappe (13, 36), soit en s'éloignant de celui-ci, et qui, pendant le transport d'un rouleau de nappe (13. 36), repose contre l'extrémité extérieure de la nappe enroulée.

9. Dispositif de transport selon revendication 8, caractérisé par le fait que la tige de maintien (32) est prétendue contre le rouleau de nappe (13, 36).

10. Dispositif de transport selon revendication 8, caractérisé par le fait que sa formation est exécutée de telle sorte que, dans les machines (11. 24, 37), les tiges de maintien (32) pour les rouleaux de nappe (13, 36) à transporter se trouvent du côté respectif où l'extrémité extérieure (35) de la nappe enroulée est soumise à une manipulation.
